# FASCICULE DE BREVET EUROPEEN

(11) **EP 0 296 075 B1**
(45) Date de publication et mention de la délivrance du brevet: **18.07.1990**
(21) Numéro de dépôt: 88420190.6
(22) Date de dépôt: 10.06.1988
(51) Int. Cl.: A47C 4/02, A47C 1/026

(54) **Siège à éléments démontables**
Zerlegbarer Stuhl
Chair which can be dismantled

(30) Priorité: 12.06.1987 FR 8708420
(43) Date de publication de la demande: 21.12.1988
(73) Titulaire: GROSFILLEX S.A.R.L., F-01107 Oyonnax (FR)
(72) Inventeur: Guichon, Jean-Paul, F-39170 Saint Lupicin (FR)
(74) Mandataire: Monnier, Guy

(56) Documents cités:
- CH-A- 187 388
- FR-A- 1 291 159
- US-A- 3 511 536

## Description

On sait qu'en vue de réduire I'encombrement et faciliter ainsi leur stockage et leur transport, on a propose des fauteuils ou autres sieges dans les- quels les quatre éléments principaux, a savoir l'assise, le dossier et les deux flancs, sont constitués par des pièces séparées susceptibles d'être aisément assemblées les unes aux autres par l'utilisateur lui-même (voir par example CH-A 187 388). II y a cependant lieu d'observer que les solutions qui ont été adoptées n'ont pas donné pleine satisfaction, par suite soit de la complexité des operations de montage et de démontage, soit de I'implication de pièces d'assemblage séparées risquant d'être éga- rées, soit encore de la rigidité insuffisante du siege a l'état monté.

C'est a ces inconvenients que la présente invention entend principalement remédier.

Dans le siege suivant l'invention, la partie antérieure de I'assise et la partie médiane du dossier sont assemblées aux flancs a I'aide de boutons late- raux opposes qui présentent un profil irrégulier et qui sont aptes, moyennant une orientation réciproque, différente de celle d'utilisation, momentané- ment conférée aux éléments envisages, a venir s'in- troduire dans des boutonnières a profil correspondant et a être retenus a l'intérieur de celles-ci moyennant pivotement par rabattement desdits éle- ments jusqu'à la position d'utilisation, tandis que la partie arrière de I'assise est réunie aux flancs par des oreilles latérales en saillie qui en fin de rabattement s'engagent dans des goussets d'appui conjugués.

On comprend qu'un tel système ne fait appel a aucune pièce d'assemblage séparée et que sa mise en oeuvre pratique est a la portée de n'importe quel utilisateur, sans nécessiter aucun outil. On obser- vera par ailleurs qu'on obtient un veritable bridage des quatre éléments du siege, en évitant radicale- ment toute apparition de jeu intempestif.

II convient encore de noter que I'invention ne fait pas obstacle a la réalisation de sieges a dossier réglable en inclinaison, et qu'elle permet surtout, moyennant I'apport de barres de renfort et de supports intermédiaires appropriés, l'obtention de siè- ges a places multiples, en forme de banquettes, banes ou similaire.

Le dessin annexé, donné a titre d'exemple, per- mettra de mieux comprendre l'invention, les caracté- ristiques qu'elle présente et les avantages qu'elle est susceptible de procurer :
Fig. 1 est une vue en perspective d'un siège suivant I'invention en forme de fauteuil.
Fig. 2 montre de la même manière les quatre éléments constitutifs du siege de fig. 1, préalablement a leur assemblage.
Fig. 3 est une coupe verticale de detail illustrant I'assemblage de la partie antérieure de I'assise et de l'un des flancs.
Fig. 4 est une coupe transversale suivant le plan indiqué en IV-IV en fig. 3.
Fig. 5 et 6 sont des coupes analogues illustrant l'assemblage de la partie arrière de I'assise et de l'un des flancs.
Fig. 7 est une coupe transversale représentant le mécanisme pour le verrouillage réciproque de I'assise et du dossier en position d'utilisation.
Fig. 8 montre en perspective I'ossature d'une banquette à deux places réalisée à I'aide de deux flancs, d'un support intermédiaire et de deux barres de renfort, les deux dossiers et les deux assises n'ayant pas été représentés.
Fig. 9 est une vue en perspective d'un autre type de support intermédiaire.
Fig. 10 est une vue analogue à celle de fig. 2, mais correspondant a un fauteuil a dossier réglable en inclinaison.
Fig. 11 montre l'un des deux paliers prévus sur les flancs du fauteuil suivant fig. 10 et destines a recevoir les tourillons prévus a la base du dossier.
Fig. 12 est une coupe verticale illustrant le montage articulé de ce dossier et son mode de réglage.
Fig. 13 et 14 reproduisent partiellement fig. 12, le dossier étant représenté aux deux orientations prévues.

Le fauteuil représenté en fig. 1 et.2 est forme, a la fagon en soi connue, par I'assemblage de quatre éléments séparés, a savoir un dossier 1, une assise 2 et deux flancs verticaux creux 3, la partie supérieure de chacun de ces derniers étant conformée de manière a constituer accoudoir 3a ou a recevoir un tel accoudoir.

Conformément a I'invention et comme plus particulièrement montré en fig. 2, 3 et 4, la partie antérieure de I'assise 2 comporte, opposes l'un a I'autre, deux boutons latéraux 4 conformés de manière à presenter une partie cylindrique solidaire d'un talon a profil irrégulier. De la même manière, on a prévu dans la paroi de chaque flanc 3 qui est tournée vers l'intérieur une boutonnière 5 établie au même profil, si bien qu'en affectant à I'assise 2 une orientation appropriée par rapport aux deux flancs 3 (illustrée en 2' en fig. 3), on est en mesure d'introduire les boutons 4 dans les boutonnières 5, ces boutons se trouvant verrouillés en place dans lesdites boutonnières une fois ladite assise 2 rabattue a I'horizontale par pivotement.

Le même système d'assemblage par boutons latéraux 4 et boutonniéres correspondantes 5 est adopté pour la fixation du dossier 1 aux deux flancs 3. Comme montré en fig. 2, les boutons 4 sont prévus dans la partie médiane du dossier 1, de façon a coopérer avec des boutonniéres 5 ménagées dans la partie supérieure des flancs 3, au niveau des accoudoirs 3a. Dans ce cas, I'engagement des boutons 4 dans les boutonnières 5 implique I'orientation pratiquement horizontale du dossier 1 qui est ensuite rabattu a la verticale par pivotement pour assu- rer le verrouillage.

La base du dossier 1 vient finalement prendre appui contre une butée arrière 3b (fig. 5) prévue a cet effet sur chaque flanc 3. Cette base comporte un bec 1a qui fait saillie vers I'avant de façon a détermi- ner une portee horizontale apte à accueillir le bord arrière de I'assise 2 lorsque cette dernière est rabattue vers le bas.

II convient d'observer (fig. 2, 5 et 6) que la partie arrière de I'assise 2 comporte, opposées l'une a I'autre, deux oreilles latérales 6 en saillie qui, lorsque ladite assise arrive en fin de basculement, viennent s'engager dans des goussets latéraux 7 ména- gés sur la paroi intérieure des flancs 3, ces goussets 7 étant agencés pour former appuis pour les oreilles précitées.

Afin d'éviter tout relevage intempestif de I'assise 2 au cours de la manipulation du fauteuil, on a prévu un mécanisme de verrouillage qui, dans I'exemple de realisation envisage en fig. 7, comprend une dent 9 solidaire du bord arrière de ladite assise et profilée de manière a venir s'encliqueter élastiquement a I'in- térieur d'une ouverture 10 pratiquée dans la base du dossier 1, immédiatement au-dessus du bee 1 a de celui-ci.

Le caractère démontable des éléments du fauteuil permet la realisation de sieges multiplaces en forme de banquettes, banes ou similaires. En fig. 8, on a illustre I'agencement d'une banquette a deux places dans laquelle les deux flancs 3 sont réunis par deux barres tubulaires de renfort 11 pour former, en combinaison avec un support intermédiaire 12, une os- sature apte a recevoir deux dossiers 1 et deux assises 2.

Les extrémités des barres horizontales 11 viennent s'engager dans des consoles 13 prévues sur la paroi intérieure de chacun des flancs 3, tandis que le support intermédiaire 12 comporte des portées 12a ouvertes vers le bas de manière a prendre appui sur lesdites barres, ledit support se trouvant ainsi suspendu a celles-ci. La retenue en place des éléments de l'ossature ainsi réalisée est opérée par les deux dossiers 1 et les deux assises 2 dont les boutons latéraux 4 viennent coopérer soit avec les boutonnières 5 des flancs 3, soit avec des boutonnières équivalentes ménagées dans le support intermédiaire 12. Ce dernier comporte également des goussets latéraux 7 pour recevoir les oreilles 6 des assises 2, si bien que I'ensemble des elements de la banquettes se trouve parfaitement bride en formant un tout rigide.

On congoit que la longueur des barres 11 varie en fonction du nombre de places desire pour la banquette ou le bane a réaliser, cette longueur étant en tout état de cause un multiple de la largeur de chaque siege. Pour soutenir les barres 11 lorsqu'elles présentent une longueur considérable, on peut rem- placer le support intermédiaire 12 de fig. 8 par celui référencé 14 en fig. 9, qui est pourvu de pieds pro- pres a prendre appui sur le sol ; en pareil cas les portées 14a sont ouvertes vers le haut de façon a soutenir les barres 11.

II va de soi que les supports intermédiaires 12 ou 14 sont susceptibles de comporter des accoudoirs analogues a celui des flancs 3. Par ailleurs le dossier 1 de l'un des sieges élémentaires du bane ou banquette peut être supprimé, tandis que I'assise 2 est remplacée par un plateau horizontal formant tablette, éventuellement agencée pour recevoir un bac a fleur ou article similaire.

Fig. 10 illustre la realisation, conformément a I'invention, d'un fauteuil a dossier inclinable. Celui-ci comprend deux flancs 3 identiques a ceux ci-dessus décrits, de manière a coopérer avec un dossier 21 et une assise 22. Comme plus particulièrement montré en fig. 11 et 12, la partie arrière de cette assise 22 comporte, en arrière de chaque oreille latérale 6, une saillie 15 qui en combinaison avec une demi-bride 16 aménagée dans le flanc 3, constitue une sorte de coquille ouvrable en deux pieces définissant un palier cylindrique 17. La retenue de I'assise 22 est dans ce cas opérée par une languette de verrouillage 18, agencée de manière a venir s'encliqueter élastiquement au-dessous du gousset 7 du flanc correspondant 3 par exemple.

Les deux paliers 17 ainsi prévus au niveau de la partie arrière de I'assise 22 sont destines a recevoir a pivotement deux tourillons latéraux 19 prévus a la base du dossier 21, lequel peut ainsi être orienté par rapport a ladite assise. Au voisinage de son sommet, ce dossier 21 comporte deux pattes latérales 20 pourvues d'un bossage 23 tourné horizonta- lement vers l'extérieur afin de venir s'engager a I'in- térieur d'un logement 24a menage dans chacun des bras latéraux d'une barre oscillante de manoeuvre 24.

La paroi de ces bras qui est tournée vers l'exté- rieur est solidaire de boutons 4 qui sont destines a être engages dans les boutonnières supérieures 5 des flancs 3, de telle sorte que la partie médiane du dossier 21 est réunie auxdits flancs par l'intermédiaire des bossages 23 et de la barre de manoeuvre 24. Etant donné que les logements 24a des bras de cette barre 24 présentent un profil triangulaire a angles arondis, on comprend que les tourillons 23 sont susceptibles de venir s'adapter dans les angles référencés 25 et 26 en fig. 13 et 14, en confé- rant ainsi au dossier 21 deux orientations différen- tes parfaitement stables, le passage de l'une a I'autre de ces deux orientations étant opéré moyennant déplacement angulaire de la barre oscillante 24, impliquant le passage a une position intermédiaire représentée en fig. 12.

Il va de soi que ce mode de mise en oeuvre de I'invention, permettant a l'utilisateur de régler aisément I'orientation du dossier par rapport a I'assise, est susceptible d'être adopté pour la realisation de siè- ges multiplaces du genre de celui illustré en fig. 8 et 9.

## Revendications

1. Chair with detachable elements, of the type comprising two sides (3), attached in a removable manner to a seat (2, 22) and to a back (1, 21), characterized in that the front part of the seat and the me- dian part of the back are fixed to the sides by means of opposed lateral buttons (4) formed with an irregu- lar profile and adapted, by means of a reciprocal orientation different from that in use, momentarily imparted to the elements concerned, to be inserted into "buttonholes" (5) with a corresponding profile and of then being retained therein through pivoting by lowering said elements to the position of use, while the rear part of the seat is united with the sides by the engagement, at the end of lowering, of two projecting lateral lugs (6) in mating supporting gussets (7).

2. Chair according to claim 1, characterized in that, at the end of pivoting, the lower part of the back (1) comes up against stops (3b) provided on each of the sides (3) and is held in place by a locking mechanism (9-10), while the rear part of the seat (2) itself rests against a horizontal lip (1a) provided at the bottom of said back.

3. Chair according to claim 2, characterized in that the retaining lock (9-10) is of the elastic snapfitting type.

4. Chair according to claim 1, characterized in that the lower part of the back (21) has two lateral cylindrical trunnions (19) engaged by rotation in a bearing (17) in two parts (15-16) carried by each of the sides (3), while the latter are united to the medi- an part of said back (21) by the pivoting arms of an oscillating operating bar (24), which enabies the back to adopt at least two different angular orientations in use.

5. Chair according to claim 4, characterized in that each arm is articulated to one of the sides (3) and its inner wall has a housing (24a) shaped to take a boss (23) provided on the outer wall of the back.

6. Chair according to one or other of claims 4 and 5, characterized in that the part of the seat (22) is assembled with the sides (3) by means of two elastic snapfitting systems (18).

7. Chair according to any one of claims 1 to 6, characterized in that the inner wall of the sides (3) has brackets (13) shaped to take the ends of two horizontal reinforcing bars (11), the length of which is equivalent to a multiple of the width of an elementary chair and along which is inserted at least one intermediate support (12, 14) fitted after the manner of a side (3), so as to cooperate with the lateral as- sembly means (4, 6) of two backs (1) and two seats (2) arranged side by side.

8. Chair according to claim 7, characterized in that each intermediate support (12) has seatings (12a) shaped opening downwardly to rest on the horizontal bars (11).

9. Chair according to claim 7, characterized in that each intermediate support (14), provided with legs suitable for resting on the ground, has seatings (14a) shaped opening upwardly to support the horizontal bars (11).

10. Chair according to any one of claims 7 to 9, characterized in that at least one of the elementary chairs is devoid of a back (1) and has a seat (2) formed by a horizontal tray arranged to form a work surface or the like.

## Claims

1. Siege a elements démontables, du genre com- prenant deux flancs (3) assembles de manière amo- vible à une assise (2, 22) et a un dossier (1, 21), caractérisé en ce que la partie antérieure de I'assise et la partie médiane du dossier ont fixées aux flancs à I'aide de boutons latéraux opposes (4) établis a un profil irrégulier et aptes, moyennant une orientation réciproque, différente de celle d'utilisation, momen- tanément conferee aux éléments envisages, a être introduits dans des boutonnières (5) à profil correspondant et a y être ensuite retenus moyennant pivotement par rabattement desdits elements jusqu'a la position d'utilisation, tandis que la partie arrière de I'assise est réunie aux flancs par engagement, en fin de rabattement, de deux oreilles latérales en saillie (6) a l'intérieur de goussets d'appui conjugués (7).

2. Siege suivant la revendication 1, caractérisé en ce qu'en fin de pivotement, la partie inférieure du dossier (1), vient prendre appui contre des butées (3b) prévues sur chacun des flancs (3) et est retenue en place par un mécanisme de verrou (9-10) tandis que la partie arrière de I'assise (2) vient elle-mê- me prendre appui contre un bec horizontal (1a) prévu a la base dudit dossier.

3. Siege suivant la revendication 2, caractérisé en ce que le verrou de retenue (9-10) est du type a encliquetage élastique.

4. Siege suivant la revendication 1, caractérisé en ce que la partie inférieure du dossier (21) comporte deux tourillons cylindriques latéraux (19) enga- gés a rotation dans un palier (17) en deux pieces (15-16) porte par chacun des flancs (3), tandis que ces derniers sont réunis a la partie médiane dudit dossier (21) par les bras pivotants d'une barre oscillante de manoeuvre (24) qui permet a ce dossier d'af- fecter au moins deux orientations angulaires diffé- rentes d'utilisation.

5. Siege suivant la revendication 4, caractérisé en ce que chaque bras est articulé sur l'un des flancs (3) et sa paroi tournée vers l'intérieur comporte un logement (24a) profile pour recevoir un bossage (23) prévu sur la paroi extérieure du dossier.

6. Siege suivant l'une ou I'autre des revendica- tions 4 et 5, caractérisé en ce que la partie arrière de I'assise (22) est assemblée aux flancs (3) par deux systèmes de verrou (18) a encliquetage élastique.

7. Siege suivant l'une quelconque des revendi- cations 1 a 6, caractérisé en ce que la paroi des flancs (3) qui est tournée vers l'intérieur comporte des consoles (13) profilées pour recevoir les extré- mites de deux barres horizontales de renfort (11) dont la longueur correspond a un multiple de la largeur d'un siege élémentaire et le long desquelles est inséré au moins un support intermédiaire (12, 14) agencé a la manière d'un flanc (3) afin de coopérer avec les moyens latéraux d'assemblage (4, 6) de deux dossiers (1) et de deux assises (2) disposes cote a cote.

8. Siege suivant la revendication 7, caractérisé en ce que chaque support intermédiaire (12) comporte des portées (12a) profilées de manière a s'ouvrir vers le bas pour prendre appui sur les barres horizontales (11).

9. Siége suivant la revendication 7, caractérisé en ce que chaque support intermédiaire (14), pourvu de pieds aptes à prendre appui sur le sol, comporte des portees (14a) profilées de manière a s'ouvrir vers le haut pour soutenir les barres horizontales (11).

10. Siege suivant l'une quelconque des revendi- cations 7 a 9, caractérisé en ce que l'un au moins des sieges élémentaires est dépourvu de dossier (1) et présente une assise (2) formée par un plateau horizontal agencé de manière a former tablette ou similaire.

## Patentansprüche

1. Stuhl mit demontierbaren Elementen, von der Art mit zwei Flanken (3), die entfernbar mit einem Sitz (2; 22) und einer Rückenlehne (1, 21) angeordnet sind, dadurch gekennzeichnet, daß der hintere Bereich des Sitzes und der Mittenbereich der Rückenlehne an den Flanken mit Hilfe von seitlichen gegenüberliegenden Knöpfen (4) befestigt sind, die an einem unregelmäßigen Profil angebracht sind und geeignet sind, mittels einer reziproken Ausrichtung, die unterschiedlich ist von jener der Verwendung, die augenblicksweise den betrachteten Elementen verliehen wird, in längliche Aussparungen (5) mit entsprechendem Profil eingeführt zu werden und darin sodann gehalten zu werden, mittels einer Schwenkbewegung durch Anschlagen dieser Elemente bis zur Verwendungsstellung, während der hintere Bereich des Sitzes mit den Flanken durch Eingriff, schließlich durch Umschlagen von zwei seitlichen vorspringenden Laschen (6) nach innen von verbundenen Druckkeilen (7) verbunden wird.

2. Stuhl nach Anspruch 1, dadurch gekennzeichnet, daß am Ende des Schwenkens der untere Bereich des Sitzes (1) in Anschlag kommt gegen Anschläge (3b), die auf jedem der Flanken (3) vorgesehen sind und am Platz durch einen Riegelmechanismus (9-10) gehalten wird, während der hintere Bereich des Sitzes (2) selbst in Andruck kommt gegen eine horizontale Nase (1a), die an der Basis der Rückenlehne vorgesehen ist.

3. Stuhl nach Anspruch 2, dadurch gekennzeichnet, daß der Rückhalteriegel (9-10) vom Typ mit elastischem Einklinken ist.

4. Stuhl nach Anspruch 1, dadurch gekennzeichnet, daß der untere Bereich der Rückenlehne (21) zwei seitliche zylindrische Lagerzapfen (19) aufweist, die in Dreheingriff in einem Lager (17) aus zwei Teilen (15-16) sind, das von jedem der Flanken (3) getragen wird, während letztere an dem Mittenbereich der Rückenlehne (21) durch die Schwenkarme eines hin- und herbeweglichen Betätigungsbalkens (24) verbunden sind, der dieser Rückenlehne erlaubt, wenigstens zwei unterschiedliche winkelige Verwendungsrichtungen anzunehmen.

5. Stuhl nach Anspruch 4, dadurch gekennzeichnet, daß jeder Arm an einer der Flanken (3) angelenkt ist und seine Seitenwand, die nach innen gedreht ist, eine profilierte Aufnahme (24a) aufweist, um ein an der Außenwand der Rückenlehne vorgesehenes Auge (23) aufzunehmen.

6. Stuhl nach Anspruch 4 oder 5, dadurch gekennzeichnet, daß der hintere Bereich des Sitzes (22) mit den Flanken (3) durch zwei Riegelsysteme (18) mit elastischem Einklinken verbunden ist.

7. Stuhl nach einem der Ansprüche 1 bis 6, dadurch gekennzeichnet, daß die Seitenwand der Flanken (3), die nach innen gedreht ist, profilierte Konsolen (13) aufweist, um die Enden von zwei horizontalen Verstärkungsbalken (11) aufzunehmen, deren Länge einem Mehrfachen der Breite eines einzelnen Stuhles ist und entlang derer wenigstens eine Zwischenstütze (12, 14) eingeführt ist, die auf die Weise einer Flanke (3) ausgebildet ist, um mit den seitlichen Zusammenführeinrichtungen (4, 6) von zwei Rückenlehnen (1) und zwei Sitzen (2) zusammenzuwirken die Seite an Seite angeordnet sind.

8. Stuhl nach Anspruch 7, dadurch gekennzeichnet, daß jedes Zwischenlager (12) Auflageflächen (12a) aufweist, die derart profiliert sind, um sich nach unten zu öffnen, um auf den horizontalen Balken (11) aufzuliegen.

9. Stuhl nach Anspruch 7, dadurch gekennzeichnet, daß jede Zwischenstütze (14), die mit Füßen versehen ist, die geeignet sind, auf dem Boden aufzuliegen, profilierte Stützen (14a) aufweist, derart, um sich nach oben zu öffnen, um die horizontalen Balken (11) zu unterstützen.

10. Stuhl nach einem der Ansprüche 7 bis 9, dadurch gekennzeichnet, daß wenigstens einer der Elementarstühle frei von einer Rückenlehne (1) ist und einen Sitz (2) aufweist, der durch eine horizontale Platte gebildet ist, die derart ausgebildet ist, um eine Platte oder dergleichen zu bilden.
